# EUROPÄISCHE PATENTSCHRIFT

(11) **EP 0 052 779 B1**
(45) Veröffentlichungstag und Bekanntmachung des Hinweises auf die Patenterteilung: **20.06.1984**
(21) Anmeldenummer: 81108874.9
(22) Anmeldetag: 24.10.1981
(51) Int. Cl.: D06B 19/00

(54) **Vorrichtung zum Auftragen verschäumter Flotte**
Apparatus for applying chemicals in foam form
Appareil pour déposer des substances de traitement sous forme de mousse

(30) Priorität: 26.11.1980 DE 3044409
(43) Veröffentlichungstag der Anmeldung: 02.06.1982
(73) Patentinhaber: Mitter, Mathias, D-4815 Schloss Holte (DE)
(72) Erfinder: Mitter, Mathias, D-4815 Schloss Holte (DE)
(74) Vertreter: Loesenbeck, Karl-Otto, Dipl.-Ing.

## Beschreibung

Die Erfindung betrifft eine Vorrichtung zum Auftragen verschäumter Flotte auf eine Warenbahn durch einen vierseitig begrenzten Behälter hindurch.

Derartige Vorrichtungen sind an sich bekannt. So ist eine solche Vorrichtung in der DE-A-25 23 062 dargestellt und beschrieben. In dieser Offenlegungsschrift ist ein Verfahren und eine Vorrichtung zum gleichmässigen Auftragen von flüssigen Behandlungsflotten auf textile Flächengebilde gezeigt, wobei die Zuführung der Flotte zur Vorrichtung in verschäumter Form derselben erfolgt. Dies geschieht mit einer Vorrichtung zum Verschäumen der Flotte unter Druck, die aus einer als Schaumerzeuger ausgebildeten Mischkammer mit separaten Zuführungen für Druckluft und der aus einem Vorratsbehälter gespeisten Flotte zusammengesetzt sind. In den beiden Zuführungen zu der Mischkammer sind jeweils Geräte zur Mengenmessung für das betreffende Medium sowie diesbezügliche Steuerventile vorgesehen und der erzeugte Schaum wird mittels Rohrleitungen zur Auftragsvorrichtung transportiert. Auch sind Vorrichtungen vorhanden für den Transport der Warenbahn.

Die Aufbringung von verschäumter Flotte, insbesondere auf eine Siebschablone, bringt Schwierigkeiten mit sich dadurch, dass die Schablone geschlossene und geöffnete, also flottendurchlässige Flächen hat, wobei über die Gesamtarbeitsbreite gesehen Bereiche vorhanden sind, die einen starken Flottenverbrauch haben und Bereiche vorhanden sind, die kaum Flotte aufnehmen. Dabei muss berücksichtigt werden, dass oberhalb der Siebschablone die Schaumbläschen zerplatzen und dann ein Flüssigkeitsrespektive Flottenanfall auf der Schablone bzw. auf dem Sieb steht. In der textilen Ausrüstung dürfen Flottenaufträge höchstens 1 bis 5% von der aufzutragenden Flottenmenge pro Flächeneinheit abweichen. Dieses Resultat, das normalerweise durch Auftragen von verschäumter Flotte auf ein Sieb bzw. auf eine Schablone erreicht wird, kann verfälscht werden, wenn Schablonenbereiche vorhanden sind, auf denen der Schaum alt wird und die Farbe sich ändert. Der alte Schaum wird weniger Farbflotte mitbringen als neuer, zugeführter Schaum. Demzufolge ist es notwendig, den der Vorrichtung zugebrachten Schaum einem konstanten Verbrauch zuzuführen. Auch beim Auftrag direkt auf die Ware kann diese den Schaum unterschiedlich aufnehmen, z.B. bei unterschiedlichen Materialien auf unterschiedlichen Flächen.

Die Erfindung besteht darin, dass in dem Behälter vorzugsweise oberhalb eines Siebes oder einer Siebschablone im Bereich einer Auftragsvorrichtung oder einer Rakel eine Verschiebevorrichtung vorgesehen ist, die den zugeführten, aufzutragenden Schaum versetzt bzw. umsetzt.

Damit ist erzielt, dass sich praktisch kein alter Schaum bilden kann, weil durch die Versetzung oder Umsetzung des Schaumes dieser den Bereichen zugeführt wird, die einen stärkeren Verbrauch haben.

Eine Weiterentwicklung der Vorrichtung besteht darin, dass oberhalb des Siebes oder der Siebschablone oder der Ware quer über die Arbeitsbreite gehend eine mit Abschottungen und einem Oszillations- bzw. Drehantrieb versehene Vorrichtung vorgesehen ist, die den zugeführten Schaum in seiner Lage versetzt.

Die Abschottungen können einfache, gerade Bleche sein, die auf einer Stange od. dgl. angeordnet sind. Sie können schräggestellt sein und einen Drehantrieb aufweisen, wobei die Abschottungen in ihrer Bewegung die gesamte bzw. in etwa die gesamte offene Bodenfläche des Behälters erfassen.

Der Oszillationsantrieb ist vorzugsweise veränderbar ausgebildet, so dass die Grösse der Oszillationsbewegung einstellbar ist.

Der Oszillationsantrieb bzw. der Drehantrieb kann einstellbar ausgebildet sein, wodurch die Geschwindigkeit der Oszillations- oder Drehbewegung veränderbar ist.

Die Abschottungen können aus im Abstand voneinander stehenden Blechen bestehen, die der Siebdruckschablone im unteren Bereich angepasst sind und sich bis zur Rakel erstrecken, wobei die Abschottungen in Warenlaufrichtung vor der Rakel, vorzugsweise einer Rollrakel, stehend angeordnet sind und sich dieser in ihrer Formgebung anpassen.

Alle diese Vorrichtungen sind dazu geeignet, den Schaum zu versetzen. Schaum bleibt liegen dort, wo man ihn hinlegt und er verfliesst nicht, wie beispielsweise eine normale Auftragsflotte, beispielsweise Farbe.

Es können die verschiedensten Vorrichtungen, die den Schaum bewegen und seinem jeweiligen Verbrauch anpassen, Verwendung finden, um einen konstanten Verbrauch der aufgeschäumten Flotte zu erzielen, auch wenn die offenen Musterflächen in der Siebdruckschablone nur partiell einen Verbrauch aufweisen.

Vorteilhaft ist es, dass die Vorrichtung über die Gesamtarbeitsbreite den Schaum in Bewegung setzt.

In den Zeichnungen sind zwei Ausführungsbeispiele der Erfindung dargestellt. Es zeigen:
Fig. eine Vorrichtung in Seitenansicht,
Fig. 2 eine Vorrichtung ähnlich gemäss Fig. 1 in Draufsicht,
Fig. 3 ein weiteres Ausführungsbeispiel,
Fig. 4 ein weiteres Ausführungsbeispiel, Die erfindungsgemässe Vorrichtung zum Auftragen verschäumter Flotte auf eine Warenbahn kann ähnlich ausgebildet sein wie eine Siebdruckmaschine, wie es in Fig. 1 gezeigt ist. Derartige über Rollen laufende Siebdruckschablonen 1, die auch als Siebdruckschablonenbänder bezeichnet werden, sind an sich bekannt. Es können auch andere Siebe oder Siebschablonen Verwendung finden. Gerade aber bei einer Bandschablone spielt die Problematik eine erhebliche Rolle.

Innerhalb der Siebdruckschablone ist ein Behälter 2 angeordnet, über dem eine Zuführungsvorrichtung 3 für den verschäumten Schaum angeordnet ist, vorzugsweise mit einer Anzahl von Auslaufstutzen 30.

In diesen Behälter wird die verschäumte Farbflotte oder eine beliebige andere Textilveredelungsflotte eingebracht. Vor dem Behälter liegt eine Rollrakel 4 und im Inneren des Behälters ist eine Verschiebevorrichtung 5 angeordnet. Diese soll den zugeführten Schaum auf der Siebdruckschablone versetzen bzw. umsetzen. Diese Verschiebevorrichtung 5 besteht beim dargestellten Ausführungsbeispiel aus Abschottungen 50, die auf einer Stange 51 in Abständen voneinander angeordnet sind. Die Abschottungen 50 können einfache Bleche sein, deren Unterkante in etwa den Abstand zwischen einer Wand 20 des Behälters 2, die auf der Zulaufseite der Siebdruckschablone liegt, und der Rakel 4 überbrückt. Es kann auch eine andere Rakel als eine Rollrakel Verwendung finden, beispielsweise eine Streichrakel od. dgl. Der Behälter 2 kann auch als Schlitzrakel ausgebildet sein, d.h., dass seine Rakelwand 21 bis zur Siebdruckschablone hinuntergeführt ist und an ihrer Unterkante eine Rakelkante aufweist. Die Rollrakel hat den Vorteil, den Schaum besser in die Warenbahn 6 einzudrücken. Die Warenbahn 6 liegt auf einem luftdurchlässigen Drucktuch 60. Unter dem Behälter 2 kann eine Saugvorrichtung 7 angeordnet sein, beispielsweise ein mit Schlitz 70 versehener Saugkasten, angeschlossen an eine Saugpumpe 71. Die Stellung der Saugvorrichtung kann veränderbar sein. Wesentlich ist im vorliegenden Zusammenhang, dass die Verschiebevorrichtung 5 den Raum zwischen der Zulaufwand 20 und der Rakelwand bzw. der Rakel 4 ausfüllt. Vorteilhaft ist es, wenn die Abschottungen 50 die Wandung der Rakel 4 nicht berühren. Sie können in der Formgebung angepasst sein, aber empfindliche Rakelwandung nicht selbst angreifen.

In Fig. 2 ist die Vorrichtung gezeigt in Draufsicht. Dabei ist der Behälter 2 geschnitten. Hier ist ersichtlich, dass das Druckwerk 10 aus Seitenlagerköpfen 11 und 12 besteht, die in an sich bekannter Weise eine Anzahl von Walzen 13 tragen, von denen eine oder mehrere angetrieben sein können und um die das Siebdruckschablonenband 1 geführt ist. Derartige Druckwerke sind an sich bekannt. Im Inneren jedes Druckwerkes ist der Behälter 2 angeordnet, in dem die Verschiebevorrichtung 5 liegt. Die Abschottungen 50 und die Stange 51 sind gut in Fig. 2 ersichtlich. Ein Oszillationsantrieb 8, der verschwenkt dargestellt ist, greift die Stange 51 gelenkig an. Der Oszillationsantrieb kann in an sich bekannter Weise aus Motor und Getriebe bestehen mit Kurbel oder Pleuel bzw. Schwinge, je nachdem wie es vom Benutzer gewünscht wird. Wesentlich ist, dass der Oszillationshub einstellbar ist und die Geschwindigkeit einstellbar ist. Vorteilhaft ist es, den Lauf der Siebdruckschablone mit der Geschwindigkeit des Antriebes gemeinsam zu regeln.

In Fig. 3 ist ein Ausführungsbeispiel dargestellt mit schräg liegenden Abschottungen 50, wobei kein Oszillationsantrieb, sondern ein Drehantrieb 80 vorgesehen ist. Durch Drehung der stangenartigen Welle 51 bewegen sich die in diesem Fall vorzugsweise runden Abschottungen 50 derart, dass sie den Schaum hin und her versetzen. Diese Ausführung hat den Nachteil, dass nicht eine Fläche angegriffen wird, sondern die scheibenartig rund ausgebildeten Abschottungen 50 nur linear das Siebdruckschablonenband 1 berühren.

Es besteht auch die Möglichkeit, im Inneren des Behälters 2 eine Schnecke anzuordnen, die beispielsweise mit einem hin- und hergehenden Zahnstangenantrieb versehen ist, so dass sie sich einmal nach rechts herumdreht und einmal nach links herumdreht, so dass die einzelnen Schnekkenwindungen den Schaum nicht nur immer nach einer Seite hin transportieren, sondern ihn auch wieder zurückbefördern.

Weiterhin ist es möglich, statt der in den Abschottungen 50 mittig liegenden Stange 51 an der Oberkante der Abschottungen 50 eine durchgehende Halterung für die Abschottungen vorzusehen; die dann kammartig an dieser Halterung angeordnet sind und den Schaum ebenfalls versetzen können.

Alle diese Vorrichtungen bewirken den Versatz des Schaumes bzw. das Umsetzen des Schaumes, ggf. auch in gewissen Graden eine Neuaufschäumung, was verhindert, dass alter Schaum bzw. altgewordener Schaum aufgetragen wird.

Wie aus Fig. 4 ersichtlich, ist es auch möglich, die Abschottungen 50 lösbar an der Stange 51 zu befestigen und durch Muttern oder dgl. in beliebig gewähltem Abstand im Verhältnis zueinander festzulegen. Damit kann die Vorrichtung auch den jeweiligen Verbrauchssituationen angepasst werden. Die Abschottungen weisen bei diesem Beispiel U-förmige Ausnehmungen 150 auf zum leichteren Versatz und auch zur Auswechslung einzelner Abschottungen 50, falls die eine oder andere entzwei gegangen ist.

Der Schaumauftrag kann, wie bereits erwähnt, durch ein Sieb oder durch eine Schablone hindurch vorgenommen werden. Im allgemeinen wird die Vorrichtung wohl nur Verwendung finden, wenn ein Sieb oder eine Schablone vorhanden ist, jedoch ist es auch möglich, den Schaum direkt auf das Substrat zu bringen. In diesem Fall muss entweder die Vorrichtung etwas oberhalb des Substrates arbeiten oder das Substrat muss eine verhältnismässig glatte Oberfläche haben.

Die Siebe oder Schablonen können gemustert oder ungemustert sein. Bei Siebdruckmaschinen bzw. «Siebdruck» ähnlichen Maschinen ist es besonders wichtig, die Verschiebevorrichtung für den Schaum einzusetzen, damit der unterschiedliche Verbrauch ausgeglichen wird und sich kein alter Schaum auf dem Sieb bildet, der durch den natürlichen Verfall der Bläschen eine andere Konsistenz hat als neu zugeführter Schaum oberhalb der Flächen, die mehr Schaum verbrauchen.

Als verschäumtes Auftragsmittel lassen sich die unterschiedlichsten Chemikalien denken, zunächst ist an den Auftrag von Farbe gedacht bzw. Farbflotte oder an verschäumte Farbstoffe. Dies kann mustergemäss erfolgen oder zum Färben des Substrates.

Es kann aber auch z.B Latexschaum aufgetragen werden als Schicht. Die Warenbahn kann auch durch den Schaum «behandelt» werden, z.B. durch verschäumte Ausrüstungschemikalien oder auch gewaschen werden.

Als Substrat kommen insbesondere Warenbahnen mit faseriger Struktur in Betracht, wie Textilien aller Art, darunter z.B. auch Teppiche, Florware, Samte, ferner Vliese, aber auch Filze. Der Übergang von Non-woven bis Papier ist möglich, ggf. aber auch Kunststoffe und andere feste, flächige Waren, die «beschichtet» werden sollen.

Je nach zu erzielendem Ergebnis oder je nach vorzunehmendem Arbeitsschritt wird die erfindungsgemässe Vorrichtung etwas tiefer oder höher eingestellt. Sie liegt also entweder auf der Ware, auf dem Sieb oder der Schablone auf, oder arbeitet etwas im Abstand zum Sieb oder der Schablone bzw. der Ware, also mehr im Inneren des Bereiches im Inneren des Behälters.

Die Vorrichtung kann vor jeder beliebigen Auftragsvorrichtung oder Rakel 4 liegen und der Begriff «Rakel» ist in keiner Weise einschränkend zu verstehen. Die Vorrichtung kann auch in eine Auftragsvorrichtung oder Rakel integriert sein, beispielsweise wenn eine der Behälterwände gleichzeitig als Rakel dient. Als Auftragsvorrichtung kann auch allein der Saugkasten dienen, wobei dann eine der Zulaufwand 20 gegenüberliegende Wand des Behälters als Rakelwand dient, um den Schaum oberhalb der Saugvorrichtung festzuhalten.

## Patentansprüche

1. Vorrichtung zum Auftragen verschäumter Flotte auf eine Warenbahn oder dgl. durch einen vierseitig begrenzten Behälter hindurch, dadurch gekennzeichnet, dass in dem Behälter (2) vorzugsweise oberhalb eines Siebes oder einer Siebschablone (1 ) im Bereich einer Auftragsvorrichtung oder einer Rakel (4) eine Verschiebevorrichtung (5) vorgesehen ist, die den zugeführten, aufzutragenden Schaum versetzt bzw. umsetzt.

2. Vorrichtung nach Anspruch 1, dadurch gekennzeichnet, dass oberhalb des Siebes oder der Siebschablone (1) oder der Ware quer über die Arbeitsbreite gehend, eine mit Abschottungen (50) und einem Oszillations- bzw. Drehantrieb (8, 80) versehene Verschiebevorrichtung (5) vorgesehen ist, die den zugeführten Schaum in seiner Lage versetzt.

3. Vorrichtung nach Anspruch 1, dadurch gekennzeichnet, dass die Abschottungen (50) mit ihrer Bewegung die gesamte bzw. in etwa die gesamte offene Bodenfläche des Behälters (2) erfassen.

4. Vorrichtung nach Anspruch 1, dadurch gekennzeichnet, dass der Oszillationsantrieb (8) veränderbar ausgebildet ist, wodurch die Grösse der Oszillationsbewegung einstellbar ist.

5. Vorrichtung nach Anspruch 1, dadurch gekennzeichnet, dass der Oszillations- bzw. Drehantrieb (8, 80) einstellbar ausgebildet ist, wodurch die Geschwindigkeit der Oszillationsbewegung oder Drehbewegung veränderbar ist.

6. Vorrichtung nach Anspruch 1 und einem der nachfolgenden Ansprüche, dadurch gekennzeichnet, dass die Abschottungen (50) aus im Abstand voneinander stehenden Blechen bestehen, die der Arbeitsfläche, wie Sieb oder Schablone, im unteren Bereich angepasst sind und sich seitlich bis zu der Rakel (4) oder dgl. erstrecken.

7. Vorrichtung nach Anspruch 1 und einem der nachfolgenden Ansprüche, dadurch gekennzeichnet, dass die Abschottungen (50) in Warenlaufrichtung vor der Rakel (4), vorzugsweise einer Rollrakel, stehend angeordnet sind und sich dieser in ihrer Formgebung anpassen.

8. Vorrichtung nach Anspruch 1 und einem der nachfolgenden Ansprüche, dadurch gekennzeichnet, dass als Verschiebevorrichtung (5) eine mit Hin- und Herlauf versehene Förderschnecke vorgesehen ist.

9. Vorrichtung nach Anspruch 1, dadurch gekennzeichnet, dass Abschottungen in ihrer Ausdehnung dem Innenraum des Behälters (2) angepasst sind und sich einerseits bis zur Rakel (4) und andererseits bis zur Rückwand des Behälters (2) erstrecken, wobei beidseitig Spalte verbleiben zur reibungsfreien Bewegung der Abschottungen (50).

10. Vorrichtung nach Anspruch 1, dadurch gekennzeichnet, dass die Abschottungen (50) umsetzbar und in ihrem Abstand veränderbar auf der Stange (51 ) angeordnet sind.

11. Vorrichtung nach Anspruch 1, dadurch gekennzeichnet, dass der Behälter (2) mit im Inneren angeordneten Verschiebevorrichtung (5) auf der Zulaufseite der Ware mit einer Zulaufwand (20) versehen ist und auf der Ablaufseite der Ware mit einer Rakelwand (21) versehen ist und unter dem Behälter (2) eine Saugvorrichtung (7) als Auftragsvorrichtung angeordnet ist.

12. Vorrichtung nach Anspruch 1, dadurch gekennzeichnet, dass die Verschiebevorrichtung (5) in Berührung oder in etwa in Berührung mit dem Sieb oder der Schablone oder der Ware steht.

## Revendications

1. Dispositif permettant l'apport de bain de traitement sous forme de mousse sur une matière en bande ou similaire, au moyen d'un réservoir limité sur quatre côtés, caractérisé en ce qu'il est prévu, dans le réservoir (2) de préférence au-dessus d'un tamis ou d'un cadre perforé (1 ) dans la région d'un dispositif d'apport ou d'une racle (4), un dispositif de déplacement (5) qui mélange ou déplace la mousse à appliquer.

2. Dispositif selon la revendication 1, caractérisé en ce qu'est prévu un dispositif de déplacement (5) muni de cloisons (50) et d'un mécanisme de rotation ou d'oscillation, se déplaçant transversalement sur la largeur de travail au-dessus du tamis ou du cadre perforé (1) ou de la matière, et qui déplace la mousse apportée dans son emplacement.

3. Dispositif selon la revendication 1, caractérisé en ce que les cloisons (50), du fait de leur mouvement, balayent la totalité ou presque la totalité de la surface ouverte du récipient.

4. Dispositif selon la revendication 1, caractérisé en ce que le mécanisme d'oscillation (8) est variable, ce qui permet de régler l'ampleur du mouvement d'oscillation.

5. Dispositif selon la revendication 1, caractérisé en ce que le mécanisme d'oscillation ou de rotation (8, 80) est réglable, ce qui permet de modifier la vitesse du mouvement d'oscillation ou de rotation.

6. Dispositif selon la revendication 1 et l'une quelconque des revendications précédentes, caractérisé en ce que les cloisons (50) sont des lames écartées les unes des autres, adaptées dans leur partie inférieure à la surface de travail, telle que tamis ou cadre perforé et qu'elles se prolongent latéralement jusqu'à la racle (4) ou similaire.

7. Dispositif selon la revendication 1 et l'une quelconque des revendications précédentes, caractérisé en ce que les cloisons (50) sont disposées verticalement dans le sens de marche de la matière, avant la racle (4), qui est de préférence un rouleau-racle, et elles s'y adaptent par leur conformation.

8. Dispositif selon la revendication 1 et l'une quelconque des revendications précédentes, caractérisé en ce que le dispositif de déplacement (5) est une vis sans fin avec un mouvement de va-et-vient.

9. Dispositif selon la revendication 1, caractérisé en ce que l'étendue des cloisons est adaptée aux dimensions de l'intérieur du récipient (2) et elles se prolongent d'une part jusqu'à la racle (4) et d'autre part jusqu'à la paroi arrière du récipient (2) tout en maintenant des deux côtés un espace libre permettant le mouvement sans frottement des cloisons (50).

10. Dispositif selon la revendication 1, caractérisé en ce que les cloisons (50) sont amovibles et disposées selon un écartement variable sur la tringle (51 ).

11. Dispositif selon la revendication 1, caractérisé en ce que le réservoir (2) est muni, à l'intérieur, d'un dispositif de déplacement (5), d'une paroi d'entrée sur le côté entrée de la matière et d'une paroi racle (21 ) sur le côté sortie de la matière, et qu'un dispositif d'aspiration (7) est disposé sous le réservoir, en tant que dispositif d'apport.

12. Dispositif selon la revendication 1, caractérisé en ce que le dispositif de déplacement (5) est au contact, ou presqu'au contact, du tamis ou du cadre perforé ou de la matière.

## Claims

1. Apparatus for applying foamed mixture to a web of material or the like through a container which is delimited on four sides, characterised in that disposed in the container (2), preferably above a screen or a screen stencil (1), in the region of an applicator means or a squeegee (4) is a displacement means (5) which displaces or transposes the foam to be applied, which is fed to the arrangement.

2. Apparatus according to claim 1 characterised in that provided above the screen stencil (1) or the material and extending transversely over the operating width is a displacement means (5) which is provided with compartmentalisation means (50) and an oscillatory or rotary drive (8, 80) and which displaces the fed foam in respect of its position.

3. Apparatus according to claim 1 characterised in that the compartmentalisation means (50) engage with their movement the entire or substantially the entire open bottom area of the container (2).

4. Apparatus according to claim 1 characterised in that the oscillatory drive (8) is variable whereby the magnitude of the oscillatory movement is adjustable.

5. Apparatus according to claim 1 characterised in that the oscillatory or rotary drive (8, 80) is adjustable whereby the speed of the oscillatory movement or rotary movement is variable.

6. Apparatus according to claim 1 and one of the following claims characterised in that the compartmentalisation means (50) comprise mutually spaced plate members which are adapted to the operating surface such as a screen or stencil in the lower region and which extend laterally as far as the squeegee (4) or the like.

7. Apparatus according to claim 1 and one of the following claims characterised in that the compartmentalisation means (50), in the direction of movement of the web of material, are disposed stationarily upstream of the squeegee (4), preferably a roller squeegee, and are of a configuration adapted thereto.

8. Apparatus according to claim 1 and one of the following claims characterised in that the displacement means (5) is a conveyor screw which is caused to reciprocate.

9. Apparatus according to claim 1 characterised in that the compartmentalisation means are adapted in regard to their extent to the interior of the container (2) and extend on one side as far as the squeegee (4) and on the other side as far as the rear wall of the container (2), wherein gaps remain on both sides, for friction-free movement of the compartmentalisation means (50).

10. Apparatus according to claim 1 characterised in that the compartmentalisation means (50) are convertible and are arranged with variable spacings on the rod (51).

11. Apparatus according to claim 1 characterised in that the container (2), with a displacement means (5) disposed in the interior thereof, is provided with a feed wall (20) on the material feed side and is provided with a squeegee wall (21) on the material discharge side, and a suction means (7) is arranged below the container (2), as the applicator means.

12. Apparatus according to claim 1 characterised in that the displacement means (5) is in contact or substantially in contact with the screen or the stencil or the material.
